# EUROPÄISCHE PATENTSCHRIFT

(11) **EP 3 816 055 B1**
(45) Veröffentlichungstag und Bekanntmachung des Hinweises auf die Patenterteilung: **30.03.2022**
(21) Anmeldenummer: 20205516.6
(22) Anmeldetag: 03.11.2020
(51) Int. Cl.: B65B 7/16, B65B 9/04, B65B 51/14

(54) **HUBWERKSWECHSEL**
LIFTING GEAR CHANGER
CHANGEMENT DE MÉCANISME DE LEVAGE

(30) Priorität: 04.11.2019 DE 102019216965
(43) Veröffentlichungstag der Anmeldung: 05.05.2021
(73) Patentinhaber: MULTIVAC Sepp Haggenmüller SE & Co. KG, 87787 Wolfertschwenden (DE)
(72) Erfinder: KROPF, Markus, 87437 Kempten (DE); GABLER, Albert, 87760 Lachen-Albishofen (DE)
(74) Vertreter: Grünecker Patent- und Rechtsanwälte PartG mbB

(56) Entgegenhaltungen:
- EP-A1- 0 895 934
- EP-A1- 2 666 727
- EP-A1- 2 769 923
- DE-B4-102013 021 300

## Beschreibung

Die Erfindung betrifft das technische Gebiet der Verpackungsmaschinen. Insbesondere betrifft die Erfindung eine als Schalenverschließmaschine ausgebildete Verpackungsmaschine.

Es sind aus der Praxis Schalenverschließmaschinen bekannt, in denen vorgefertigte Verpackungsschalen mit Produkten befüllt und anschließend einer Siegelstation zugeführt werden. In der Siegelstation werden die Verpackungsschalen durch Ansiegeln einer Deckelfolie verschlossen. Hierfür umfasst die Siegelstation ein Siegelwerkzeugunterteil, welches angehoben werden kann, um zum Ansiegeln der Deckelfolie an die Verpackungsschalen mit dem Siegelwerkzeugoberteil zusammenzuwirken. Nach dem Verschließen werden die Verpackungsschalen aus der Siegelstation entnommen und weiterverarbeitet. Zum Anheben des Siegelwerkzeugunterteils ist unterhalb des Siegelwerkzeugunterteils in einem von einem Maschinengestell der Schalenverschließmaschine gebildeten Aufnahmeraum ein Hubwerk vorgesehen. Es kann bisweilen erforderlich sein, das Hubwerk einer aufgestellten Schalenverschließmaschine auszubauen oder zu wechseln, beispielsweise im Falle eines Defekts oder zur Wartung. Ein Ausbau des Hubwerks ist bei aus der Praxis bekannten Schalenverschließmaschinen mit großem Aufwand verbunden. Für einen Hubwerkswechsel ist es in der Regel erforderlich, oberhalb des Hubwerks vorgesehene Komponenten der Schalenverschließmaschine abzubauen.

Die DE 10 2013 021 300 B4 offenbart eine Hubvorrichtung für ein Unterwerkzeug einer Verpackungsmaschine. Die Hubvorrichtung umfasst einen Werkzeugträger für das Unterwerkzeug, der hubbeweglich in einem Ständerwerk der Verpackungsmaschine gehalten ist. Zudem umfasst die Hubvorrichtung einen zwischen dem Ständerwerk und dem Werkzeugträger angeordneten Hubantrieb. Der Hubantrieb umfasst einen Kurbeltrieb, welcher das Ständerwerk und den Werkzeugträger verbindet und zum Anheben des Unterwerkzeugs antreibbar ist. Es scheint, dass eine Kurbelwelle des Hubantriebs in dem Ständerwerk gelagert ist. Daher ist es wohl zum Ausbau der Hubvorrichtung erforderlich, die Hubvorrichtung zumindest teilweise auseinander zu bauen.

Die EP 2 105 279 B1 beschreibt eine Hubeinrichtung einer Formstation einer Tiefziehverpackungsmaschine. In einer solchen Formstation werden in einer Folienbahn durch Tiefziehen Verpackungsmulden ausgebildet. Die Hubeinrichtung umfasst ein Gestänge und mehrere einander nachgeordneten Antriebseinrichtungen mit um Laufräder laufenden Antriebsriemen. Es scheint, dass mehrere der Laufräder an einem Maschinengestell der Tiefziehverpackungsmaschine befestigt sind. Ein vollständiger Ausbau des Hubwerks ohne Auseinanderbauen des Hubwerks ist damit nicht möglich.

Die DE 10 2017 123 805 A1 beschreibt eine Arbeitsstation einer Tiefziehverpackungsmaschine mit einem am Boden abgestützten Gestell. Die Arbeitsstation umfasst ein Oberteil und ein Unterteil, welches durch einen von dem Gestell getragenen Hubmechanismus relativ zu dem Gestell anhebbar und absenkbar ist. Der Hubmechanismus stützt sich ausschließlich mittels Rollen an Trägerprofilen des Gestells ab. Der Hubmechanismus ist gewissermaßen ein Wagen, der mit den Rollen auf den Trägerprofilen des Gestells steht.

Es ist Aufgabe der Erfindung, einen in Bezug auf den erforderlichen Arbeitsaufwand verbesserten Weg zum Wechsel des Hubwerks einer Schalenverschließmaschine anzugeben.

Diese Aufgabe wird durch die Schalenverschließmaschine gemäß Anspruch 1, durch das Verfahren zum Ausbau einer Hubwerk-Einheit gemäß Anspruch 8 oder durch das Verfahren zum Einbau einer Hubwerk-Einheit gemäß Anspruch 12 gelöst. Die abhängigen Ansprüche geben vorteilhafte Ausführungsformen der Erfindung an.

Gemäß einem Aspekt betrifft die Erfindung eine Schalenverschließmaschine mit einem Siegelwerkzeug, einem Maschinengestell und einer Hubwerk-Einheit. Das Siegelwerkzeug umfasst ein Werkzeugunterteil und ein Werkzeugoberteil, welche dazu konfiguriert sind, zum Verschließen von Verpackungsschalen zusammenzuwirken. Insbesondere können das Werkzeugunterteil und das Werkzeugoberteil zusammenwirken, um zwischen sich eine Deckelfolie zum Verschließen der Verpackungsschalen an die Verpackungsschalen anzusiegeln. Das Maschinengestell der Schalenverschließmaschine umfasst einen unterhalb des Siegelwerkzeugs gelegenen Hubwerk-Aufnahmeraum. Das Maschinengestell kann das Siegelwerkzeug tragen. Die Hubwerk-Einheit ist dazu konfiguriert, das Werkzeugunterteil zwischen einer Ruhestellung und einer Siegelstellung zu verfahren. In der Siegelstellung ist das Werkzeugunterteil im Vergleich zu seiner Position in der Ruhestellung angehoben. Die Hubwerk-Einheit ist in dem Hubwerk-Aufnahmeraum vorgesehen und dort durch eine lösbare Verbindung an dem Maschinengestell befestigt. Die lösbare Verbindung zwischen dem Maschinengestell und der Hubwerk-Einheit erlaubt ein Absenken der Hubwerk-Einheit in dem Hubwerk-Aufnahmeraum. Nach einem Lösen der lösbaren Verbindung ist die Hubwerk-Einheit als komplette Einheit seitlich aus dem Hubwerk-Aufnahmeraum des Maschinengestells entfernbar.

Die Entnehmbarkeit der Hubwerk-Einheit als komplette Einheit vereinfacht einen Hubwerkwechsel deutlich. Es ist nicht erforderlich, einzelne Komponenten des Hubwerks auseinander zu bauen, bevor das Hubwerk aus dem Hubwerk-Aufnahmeraum des Maschinengestells entfernbar ist. Auch nach dem Lösen der lösbaren Verbindung zwischen der Hubwerk-Einheit und dem Maschinengestell liegt die Hubwerk-Einheit als komplette Einheit vor. Insbesondere kann die Hubwerk-Einheit auch nach dem Lösen der lösbaren Verbindung noch in sich funktionsfähig sein, zumindest, wenn kein Defekt in der Hubwerk-Einheit vorliegt. Da die Hubwerk-Einheit seitlich aus dem Hubwerk-Aufnahmeraum des Maschinengestells entfernbar ist, ist es nicht erforderlich, einen Bauraum oberhalb der Hubwerk-Einheit komplett frei zu machen, um das Hubwerk beispielsweise mit einem Kran nach oben hin herauszuheben.

Aufgrund der Absenkbarkeit der Hubwerk-Einheit kann die Hubwerk-Einheit beispielsweise auf einen unterhalb der Hubwerk-Einheit eingeschobenen Hubwagen abgesenkt werden und dann mit dem Hubwagen seitlich aus dem Hubwerk-Aufnahmeraum herausgefahren werden. Auch wenn die Hubwerk-Einheit nicht gerade ausgebaut werden soll, kann eine Absenkbarkeit der Hubwerk-Einheit vorteilhaft sein. Beispielsweise kann die Hubwerk-Einheit insgesamt abgesenkt werden, um das Siegelwerkzeug im Störungsfall durch ein Absenken des Werkzeugunterteils ohne Betätigen der Hubwerk-Einheit abzusenken und somit das Siegelwerkzeug zu öffnen.

Vorteilhafterweise wird die Hubwerk-Einheit mit einem Hubwagen oder einer ähnlichen Vorrichtung seitlich aus dem Hubwerk-Aufnahmeraum des Maschinengestells entfernt.

Die Bewegung der Hubwerk-Einheit beim seitlichen Entfernen der Hubwerk-Einheit aus dem Hubwerk-Aufnahmeraum des Maschinengestells kann eine Bewegung sein, welche vornehmlich in einer horizontalen Richtung erfolgt. Es ist aber nicht ausgeschlossen, dass die Bewegung auch eine vertikale Komponente hat, die jedoch vorzugsweise kleiner als die horizontale Komponente ist.

Das seitliche Entfernen der Hubwerk-Einheit aus dem Hubwerk-Aufnahmeraum des Maschinengestells kann zumindest im Wesentlichen entlang einer Seitenrichtung erfolgen, welche senkrecht zu einer vertikalen Richtung ist. Es ist aber nicht ausgeschlossen, dass die Hubwerk-Einheit beim Entfernen aus dem Hubwerk-Aufnahmeraum auch eine untergeordnete vertikale Bewegungskomponente aufweist. Eine vertikale Bewegung der Hubwerk-Einheit innerhalb des Hubwerk-Aufnahmeraums vor dem eigentlichen Entfernen aus dem Huberwerk-Aufnahmeraum, beispielsweise ein Absenken oder Anheben der Hubwerk-Einheit in dem Hubwerk-Aufnahmeraum vor dem seitlichen Entfernen der Hubwerk-Einheit aus dem Hubwerk-Aufnahmeraum, ist denkbar.

Vorzugsweise umfasst die Schalenverschließmaschine eine Zuführeinrichtung zum Zuführen der Verpackungsschalen zu dem Siegelwerkzeug und eine Abführeinrichtung zum Abführen der in dem Siegelwerkzeug verschlossenen Verpackungsschalen. Das Zuführen der Verpackungsschalen und das Abführen der Verpackungsschalen erfolgt vorzugsweise entlang einer Förderrichtung. Die Hubwerk-Einheit kann bezüglich der Förderrichtung seitlich aus dem Hubwerk-Aufnahmeraum des Maschinengestells entfernbar sein. Insbesondere kann eine Bewegung der Hubwerk-Einheit beim Entfernen aus dem Hubwerk-Aufnahmeraum zumindest im Wesentlichen senkrecht zu der Förderrichtung sein.

Die Hubwerk-Einheit kann derart dimensioniert sein, dass sie ohne Drehung gegenüber ihrer eingebauten Position seitlich aus dem Hubwerk-Aufnahmeraum des Maschinengestells entfernbar ist. Alternativ ist es auch denkbar, dass die Hubwerk-Einheit zunächst gegenüber ihrer eingebauten Position gedreht und dann seitlich aus dem Hubwerk-Aufnahmeraum des Maschinengestells entfernt wird.

Vorzugsweise ist die Hubwerk-Einheit an dem Maschinengestell aufgehängt. Hierdurch kann die Zugänglichkeit der Hubwerk-Einheit von unten erleichtert werden. Außerdem kann so eine gleichmäßige Krafteinleitung in das Maschinengestell erreicht werden. Ein Aufhängen der Hubwerk-Einheit an dem Maschinengestell kann außerdem die Ausrichtung der Hubwerk-Einheit erleichtern.

Die lösbare Verbindung kann an dem Maschinengestell vorgesehene, vertikale Stangen umfassen, welche sich durch Verbindungslöcher erstrecken, welche durch Verbindungsbereiche der Hubwerk-Einheit hindurch ausgebildet sind. Die Hubwerk-Einheit kann durch Verschieben der Verbindungsbereiche auf den vertikalen Stangen als Ganzes abgesenkt und angehoben werden, was das Entfernen der Hubwerk-Einheit erleichtert.

Die lösbare Verbindung kann zudem Befestigungselemente aufweisen, welche unterhalb der Verbindungsbereiche der Hubwerk-Einheit lösbar mit den Stangen verbunden sind. Die Verbindungsbereiche der Hubwerk-Einheit können durch Eingriff mit den Befestigungselementen gegen ein Absenken gesichert sein. Bei den Befestigungselementen kann es sich beispielsweise um Schraubelemente handeln, welche auf Gewindebereiche der Stangen aufschraubbar sind. Alternativ könnte es sich bei den Befestigungselementen um Einsteckelemente zum Einstecken in sich senkrecht zu der vertikalen Richtung erstreckende Öffnungen oder Löcher in den Stangen handeln.

Die Hubwerk-Einheit kann eine Haupteinheit, eine Hebeeinheit und eine Antriebseinheit umfassen. Die Haupteinheit kann gegenüber dem Maschinengestell ortsfest sein. Die Hebeeinheit kann gegenüber der Haupteinheit zum Anheben und Absenken des Werkzeugunterteils beweglich sein. Die Antriebseinheit kann zum Bewegen der Hebeeinheit gegenüber der Haupteinheit zum Anheben des Werkzeugunterteils ausgebildet sein. Die Antriebseinheit kann beispielsweise einen Exzentermechanismus oder einen Kniehebelmechanismus oder einen Hydraulikantrieb umfassen.

Die Schalenverschließmaschine kann ein lösbar an dem Maschinengestell befestigtes Bodenelement umfassen, welches zumindest bereichsweise unterhalb der Hubwerk-Einheit vorgesehen ist. Das Bodenelement kann ausreichend stabil sein, um die Schalenverschließmaschine durch Anheben des Bodenelements relativ zu einer Aufstellfläche der Schalenverschließmaschine anheben zu können. Hierdurch kann ein Transport der fertig zusammengebauten Schalenverschließmaschine erleichtert werden. Zudem kann die Schalenverschließmaschine so leicht angehoben werden, beispielsweise um die Schalenverschließmaschine aufzubocken. Das Bodenelement kann als Bodenwanne ausgebildet sein.

Das Maschinengestell kann höhenverstellbare Füße aufweisen. Über die höhenverstellbaren Füße lässt sich vor dem Entfernen der Hubwerk-Einheit zusätzlicher Raum gewinnen, um die Zugänglichkeit der Hubwerk-Einheit zu verbessern.

Die Erfindung umfasst auch ein Verfahren zum Ausbau einer Hubwerk-Einheit für ein Siegelwerkzeug einer Schalenverschließmaschine. Das Verfahren umfasst das Lösen einer lösbaren Verbindung zwischen der Hubwerk-Einheit und einem Maschinengestell der Schalenverschließmaschine in einem unterhalb des Siegelwerkzeugs gelegenen Hubwerk-Aufnahmeraum des Maschinengestells. Zudem umfasst das Verfahren das Absenken der Hubwerk-Einheit innerhalb des Hubwerk-Aufnahmeraums nach unten. Des Weiteren umfasst das Verfahren das seitliche Entfernen der Hubwerk-Einheit als komplette Einheit aus dem Hubwerk-Aufnahmeraum des Maschinengestells.

Das Absenken der Hubwerk-Einheit innerhalb des Hubwerk-Aufnahmeraums nach unten kann vor dem seitlichen Entfernen der Hubwerk-Einheit aus dem Aufnahmeraum des Maschinengestells erfolgen.

Das Verfahren kann ein Höhenverstellen des Maschinengestells umfassen. Insbesondere kann das Maschinengestell angehoben werden. Hierdurch kann die Zugänglichkeit der Hubwerk-Einheit verbessert werden. Die Höhenverstellung des Maschinengestells kann vor dem seitlichen Entfernen der Hubwerk-Einheit aus dem Hubwerk-Aufnahmeraum erfolgen.

Das Verfahren kann das Entfernen eines unterhalb der Hubwerk-Einheit befestigten und lösbar an dem Maschinengestell angebrachten Bodenelements umfassen. Durch Entfernen des Bodenelements kann die Hubwerk-Einheit besser zugänglich sein.

Das Verfahren kann das Anheben der Schalenverschließmaschine relativ zu einer Aufstellfläche der Schalenverschließmaschine im angebrachten Zustand des Bodenelements durch Anheben des Bodenelements umfassen. Insbesondere kann zunächst die Schalenverschließmaschine durch Anheben des Bodenelements angehoben werden und dann im angehobenen Zustand fixiert werden, beispielsweise durch Verstellen von Füßen des Maschinengestells oder durch Unterlegen von Unterlegelementen. Anschließend kann das Bodenelement entfernt werden, um die Zugänglichkeit der Hubwerk-Einheit zu verbessern.

Das Verfahren zum Ausbau einer Hubwerk-Einheit kann sich auf den Ausbau einer am Einsatzort aufgestellten Schalenverschließmaschine beziehen. Die aufgestellte Schalenverschließmaschine kann vor dem Ausbau im Betrieb gewesen sein.

Die Erfindung betrifft zudem ein Verfahren zum Einbau einer Hubwerk-Einheit für ein Siegelwerkzeug in eine Schalenverschließmaschine. Das Verfahren umfasst das seitliche Einbringen der Hubwerk-Einheit als komplette Einheit in einen unterhalb des Siegelwerkzeugs gelegenen Hubwerk-Aufnahmeraum eines Maschinengestells der Schalenverschließmaschine. Zudem umfasst das Verfahren ein Anheben der Hubwerk-Einheit innerhalb des Hubwerk-Aufnahmeraums. Des Weiteren umfasst das Verfahren das lösbare Anbringen der Hubwerk-Einheit an dem Maschinengestell in dem Hubwerk-Aufnahmeraum des Maschinengestells.

Die Hubwerk-Einheit kann in eine am Einsatzort aufgestellte Schalenverschließmaschine eingebaut werden.

Die Erfindung betrifft die Schalenverschließmaschine, das Verfahren zum Ausbau einer Hubwerk-Einheit für ein Siegelwerkzeug einer Schalenverschließmaschine und das Verfahren zum Einbau einer Hubwerk-Einheit für ein Siegelwerkzeug in eine Schalenverschließmaschine. Im Hinblick auf die Schalenverschließmaschine beschriebene Merkmale lassen sich auf die beiden Verfahren übertragen und umgekehrt.

Im Folgenden wird die Erfindung anhand eines Ausführungsbeispiels anhand der Figuren weiter erläutert. Es zeigt
- Figur 1: eine schematische Seitenansicht einer Schalenverschließmaschine mit eingebauter Hubwerk-Einheit gemäß einer Ausführungsform;
- Figur 2: eine schematische Perspektivansicht der Schalenverschließmaschine gemäß der Ausführungsform nach Entfernen des Bodenelements;
- Figur 3: eine schematische Perspektivansicht eines Ausschnitts der Schalenverschließmaschine gemäß der Ausführungsform nach einem Lösen der Verbindung zwischen der Hubwerk-Einheit und dem Maschinengestell und einem Absenken der Hubwerk-Einheit; und
- Figur 4: eine schematische Seitenansicht der Schalenverschließmaschine gemäß der Ausführungsform nach Entfernen der Hubwerk-Einheit.

Figur 1 zeigt eine schematische Seitenansicht einer Schalenverschließmaschine 1 gemäß einer Ausführungsform. Die Schalenverschließmaschine 1 umfasst ein Maschinengestell 3, welches ein tragfähiges Gerüst zum Aufstellen der Schalenverschließmaschine 1 umfasst. Das Maschinengestell 3 weist in der dargestellten Ausführungsform mehrere vertikale Trägerelemente 5 auf, welche über an oberen Enden der vertikalen Trägerelemente 5 mit den vertikalen Trägerelementen 5 verbundene horizontale Trägerelemente 7 miteinander verbunden sind. Auch untere Enden einiger vertikaler Trägerelemente 5 sind über horizontale Trägerelemente 7 miteinander verbunden. Das Maschinengestell 3 kann weitere Stabilisierungselemente aufweisen.

An dem Maschinengestell 3 sind entlang einer Transportrichtung T der Schalenverschließmaschine 1 hintereinander eine Zuführfördereinrichtung 9, ein Siegelwerkzeug 11 und eine Abführfördereinrichtung 13 vorgesehen. Diese sind der Übersichtlichkeit halber nur in Figur 1 dargestellt. Im Betrieb werden mit zu verpackenden Produkten befüllte Verpackungsschalen von der Zuführfördereinrichtung 9 zu dem Siegelwerkzeug 11 gefördert. Mittels einer Greifereinrichtung 15 (nur in Figur 1 gezeigt), welche entlang der Transportrichtung T beweglich ist, werden die Verpackungsschalen von der Zuführfördereinrichtung 9 in das Siegelwerkzeug 11 verbracht. Das Siegelwerkzeug 11 umfasst ein Werkzeugunterteil 11a und ein Werkzeugoberteil 11b. Das Werkzeugunterteil 11a ist zwischen einer Ruhestellung und einer Siegelstellung entlang einer vertikalen Richtung verfahrbar. In der Ruhestellung können Verpackungsschalen in das Siegelwerkzeug 11 eingebracht oder aus dem Siegelwerkzeug 11 entnommen werden. In der Siegelstellung ist das Werkzeugunterteil 11a gegenüber seiner Position in der Ruhestellung angehoben und wirkt mit dem Werkzeugoberteil 11b zum Ansiegeln einer Deckelfolie an die Verpackungsschalen zusammen, um die Verpackungsschalen zu verschließen. Nach dem Verschließen der Verpackungsschalen werden diese von der Greifereinrichtung 15 wieder aus dem Siegelwerkzeug 11 entnommen und auf die Abführfördereinrichtung 13 umgesetzt.

Zum Anheben und Absenken des Werkzeugunterteils 11a zwischen der Ruhestellung und der Siegelstellung ist eine Hubwerk-Einheit 17 vorgesehen. Die Hubwerk-Einheit 17 ist in einem Hubwerk-Aufnahmeraum 19 vorgesehen, welcher von dem Maschinengestell 3 gebildet wird. Der Hubwerk-Aufnahmeraum 19 befindet sich unter dem Siegelwerkzeug 11. Insbesondere sind das Siegelwerkzeug 11 und der Hubwerk-Aufnahmeraum 19 durch ein horizontales Trägerelement 7 des Maschinenrahmens 3 voneinander getrennt.

Wie im Detail besser aus Figur 3 ersichtlich, welche die Hubwerk-Einheit 17 in einem teilweise ausgebauten Zustand zeigt, umfasst die Hubwerk-Einheit 17 eine Haupteinheit 21, eine Hebeeinheit 23 und eine Antriebseinheit 25.

Die Haupteinheit 21 ist im eingebauten Zustand der Hubwerk-Einheit 17 ortsfest an dem Maschinengestell 5 angebracht. Die Haupteinheit 21 umfasst Verbindungsbereiche 27, durch welche sich vertikale Verbindungslöcher 29 erstrecken. An dem Maschinengestell 5 sind vertikale Stangen 31 vorgesehen, welche sich im eingebauten Zustand der Hubwerk-Einheit 17 durch die Verbindungslöcher 29 in den Verbindungsbereichen 27 der Haupteinheit 21 der Hubwerk-Einheit 17 erstrecken (siehe auch Figur 1). In der dargestellten Ausführungsform sind die Stangen 31 an einer unteren Fläche eines horizontalen Trägerelements 7 des Maschinengestells 5 angebracht. Die Stangen 31 erstrecken sich vertikal nach unten in den Hubwerk-Aufnahmeraum 19 hinein. Im angebrachten Zustand der Hubwerk-Einheit 17 sind Befestigungselemente 33 unterhalb der Verbindungsbereiche 27 der Haupteinheit 21 der Hubwerk-Einheit 17 mit den Stangen 31 verbunden um die Hubwerk-Einheit 17 an dem Maschinengestell 3 zu befestigen (siehe Figur 1). Die Befestigung ist durch Lösen der Befestigungselemente 33 lösbar. In der dargestellten Ausführungsform sind die Befestigungselemente 33 als Schraubelemente ausgebildet, welche auf Gewinde der Stangen 31 aufschraubbar sind. Figur 1 zeigt, wie die Befestigungselemente 33 die Hubwerk-Einheit 17 im befestigten Zustand der Hubwerk-Einheit 17 an dem Maschinengestell 3 sichern.

Die Antriebseinheit 25 ist an der Haupteinheit 21 angebracht und umfasst einen Motor 35, welcher eine Zughebelanordnung 37 antreibt, die mit der Hebeeinheit 23 verbunden ist. Über die Zughebelanordnung 37 kann die Antriebseinheit 25 eine Höhenposition der Hebeeinheit 23 gegenüber der Haupteinheit 21 verändern. In den Figuren ist die Hebeeinheit 23 in einer maximal abgesenkten Lage gezeigt. Die Hebeeinheit 23 umfasst Hubstangen 39, welche in vertikalen Führungsöffnungen der Haupteinheit 21 geführt sind. Die Hubstangen 39 erstrecken sich im angebrachten Zustand der Hubwerk-Einheit 17 durch Öffnungen 41 in einem Deckblech 43, welches das Siegelwerkzeug 11 von dem Hubwerk-Aufnahmeraum 19 trennt. Oberhalb des Deckblechs 43 ist eine Hubplatte 45 (siehe Figur 2) an die Hubstangen 39 geschraubt. Beim Anheben der Hebeeinheit 23 werden die Hubstangen 39 und damit auch die Hubplatte 45 nach oben bewegt. Die Hubplatte 45 hebt hierbei das Werkzeugunterteil 11a an, sodass sich dieses von unten dem Werkzeugoberteil 11b nähert und mit dem Werkzeugoberteil 11b zum Verschließen der Verpackungsschalen mit einer Deckelfolie zusammenwirkt.

Die Abfolge der Figuren 1 bis 4 zeigt nun das Vorgehen beim Ausbauen der Hubwerk-Einheit 17 aus der aufgestellten Schalenverschließmaschine 1. Ein Ausbau der Hubwerk-Einheit 17 kann beispielsweise erforderlich sein, wenn die Hubwerk-Einheit 17 defekt ist oder gewartet werden soll. Vor dem eigentlichen Ausbau der Hubwerk-Einheit 17 kann das Siegelwerkzeug 11 entfernt werden.

Figur 1 zeigt die Schalenverschließmaschine 1 vor Beginn des Ausbaus der Hubwerk-Einheit 17. In diesem Zustand ist an dem Maschinengestell 5 ein Bodenelement 47 angebracht, welches zumindest bereichsweise unterhalb der Hubwerk-Einheit 17 liegt. In der dargestellten Ausführungsform erstreckt sich ein Teil der Hubwerk-Einheit 17, insbesondere ein Teil der Hebeeinheit 23 der Hubwerk-Einheit 17 durch das Bodenelement 47 nach unten. Dies ist aber nicht zwingend erforderlich.

Um für die nachfolgenden Schritte die Zugänglichkeit der Hubwerk-Einheit 17 zu verbessern, kann die Schalenverschließmaschine 1 zunächst insgesamt angehoben werden. Hierzu kann beispielsweise ein Stapler an das Bodenelement 47 ansetzen und durch Anheben des Bodenelements 47 die Schalenverschließmaschine 1 anheben. Anschließend können höhenverstellbare Füße 49 des Maschinengestells 3 ausgefahren werden, um die Aufstellhöhe der Schalenverschließmaschine 1 zu erhöhen. Die Schalenverschließmaschine 1 kann anschließend in dem erhöhten Zustand wieder abgesetzt werden.

Anschließend kann, wie in Figur 2 gezeigt, das Bodenelement 47 entfernt werden. Nach Entfernen des Bodenelements 47 ist der Hubwerk-Aufnahmeraum 19 seitlich und von unten zugänglich. Es kann ein geeignetes Transportmittel, wie beispielsweise ein Hubwagen, bezüglich der Transportrichtung T seitlich unter die Hubwerk-Einheit 17 gefahren werden. Vorzugsweise wird die Hubwerk-Einheit 17 mit dem Transportmittel abgestützt. Anschließend können die Befestigungselemente 33 von den Stangen 31 entfernt werden. Daraufhin lässt sich die Hubwerk-Einheit 17 mit dem Transportmittel absenken und seitlich aus dem Hubwerk-Aufnahmeraum 19 herausfahren. Zuvor muss gegebenenfalls noch die Hubplatte 45 von der Hubwerk-Einheit 17 gelöst werden. Figur 4 zeigt eine Seitenansicht der Schalenverschließmaschine 1 nachdem die Hubwerk-Einheit 17 entnommen wurde.

Nach Entnahme der Hubwerk-Einheit 17 kann eine neue Hubwerk-Einheit 17 eingebaut werden. Es könnte auch die zuvor ausgebaute Hubwerk-Einheit 17 nach Durchführen einer Reparatur oder Wartung wieder eingebaut werden. Der Einbau der Hubwerk-Einheit 17 entspricht im Wesentlichen dem beschriebenen Ausbau der Hubwerk-Einheit 17 in umgekehrter Reihenfolge.

Die beschriebene Art der Befestigung der Hubwerk-Einheit 17 an dem Maschinengestell 3 erleichtert nicht nur das Wechseln der Hubwerk-Einheit 17, sondern weist auch weitere Vorteile auf. Beispielsweise kann die Hubwerk-Einheit 17 aufgrund der Anbringung an dem Maschinengestell mittels der Stangen 31 insgesamt abgesenkt werden, um das Siegelwerkzeug im Störungsfall durch ein Absenken des Werkzeugunterteils 11a ohne Betätigen der Hebeeinheit 25 der Hubwerk-Einheit 17 abzusenken und somit das Siegelwerkzeug 11 zu öffnen.

## Patentansprüche

1. Schalenverschließmaschine (1), umfassend:
ein Siegelwerkzeug (11) mit einem Werkzeugunterteil (11a) und einem Werkzeugoberteil (11b), die dazu konfiguriert sind, zum Verschließen von Verpackungsschalen zusammenzuwirken;
ein Maschinengestell (3), welches unterhalb des Siegelwerkzeugs (11) einen Hubwerk-Aufnahmeraum (19) umfasst; und
eine in dem Hubwerk-Aufnahmeraum (19) vorgesehene und dort durch eine lösbare Verbindung (27,31,33) an dem Maschinengestell (3) befestigte Hubwerk-Einheit (17), welche dazu konfiguriert ist, das Werkzeugunterteil (11a) zwischen einer Ruhestellung und einer Siegelstellung zu verfahren, wobei das Werkzeugunterteil (11a) in der Siegelstellung im Vergleich zu seiner Position in der Ruhestellung angehoben ist,
**dadurch gekennzeichnet, dass**
die lösbare Verbindung ein Absenken der Hubwerk-Einheit (17) in dem Hubwerk-Aufnahmeraum (19) erlaubt; und
die Hubwerk-Einheit (17) nach einem Lösen der lösbaren Verbindung als komplette Einheit seitlich aus dem Hubwerk-Aufnahmeraum (19) des Maschinengestells (3) entfernbar ist.

2. Schalenverschließmaschine nach Anspruch 1, wobei die Hubwerk-Einheit (17) an dem Maschinengestell (3) aufgehängt ist.

3. Schalenverschließmaschine nach einem der vorangehenden Ansprüche, wobei die lösbare Verbindung an dem Maschinengestell (3) vorgesehene, vertikale Stangen (31) umfasst, welche sich durch Verbindungslöcher (29) erstrecken, welche durch Verbindungsbereiche (27) der Hubwerk-Einheit (17) hindurch ausgebildet sind.

4. Schalenverschließmaschine nach Anspruch 3, wobei die lösbare Verbindung zudem Befestigungselemente (33) aufweist, welche unterhalb der Verbindungsbereiche (27) der Hubwerk-Einheit (17) lösbar mit den Stangen (31) verbunden sind.

5. Schalenverschließmaschine nach einem der vorangehenden Ansprüche, wobei die Hubwerk-Einheit (17) eine gegenüber dem Maschinengestell (3) ortsfeste Haupteinheit (21), eine gegenüber der Haupteinheit (21) zum Anheben und Absenken des Werkzeugunterteils (11a) bewegliche Hebeeinheit (23) und eine Antriebseinheit (25) zum Bewegen der Hebeeinheit (23) gegenüber der Haupteinheit (21) zum Anheben des Werkzeugunterteils (11a) umfasst.

6. Schalenverschließmaschine nach einem der vorangehenden Ansprüche, welche ein lösbar an dem Maschinengestell (3) befestigtes Bodenelement (47) umfasst, welches zumindest bereichsweise unterhalb der Hubwerk-Einheit (17) vorgesehen ist, wobei das Bodenelement (47) insbesondere ausreichend stabil ist, dass die Schalenverschließmaschine (1) durch Anheben des Bodenelements (47) relativ zu einer Aufstellfläche anhebbar ist.

7. Schalenverschließmaschine nach einem der vorangehenden Ansprüche, wobei das Maschinengestell (3) höhenverstellbare Füße (49) aufweist.

8. Verfahren zum Ausbau einer Hubwerk-Einheit (17) für ein Siegelwerkzeug (11) einer Schalenverschließmaschine (1), umfassend:
Lösen einer lösbaren Verbindung zwischen der Hubwerk-Einheit (17) und einem Maschinengestell (3) der Schalenverschließmaschine (1) in einem unterhalb des Siegelwerkzeugs (11) gelegenen Hubwerk-Aufnahmeraum (19) des Maschinengestells (3);
Absenken der Hubwerk-Einheit (17) innerhalb des Hubwerk-Aufnahmeraums (19) des Maschinengestells (3) nach unten; und
seitliches Entfernen der Hubwerk-Einheit (17) als komplette Einheit aus dem Hubwerk-Aufnahmeraum (19) des Maschinengestells (3).

9. Verfahren nach Anspruch 8, wobei das Maschinengestell (3) höhenverstellt wird, insbesondere durch Anheben des Maschinengestells (3).

10. Verfahren nach Anspruch 8 oder 9, wobei ein unterhalb der Hubwerk-Einheit (17) befestigtes und lösbar an dem Maschinengestell (3) angebrachtes Bodenelement (47) entfernt wird.

11. Verfahren nach Anspruch 10, wobei die Schalenverschließmaschine (1) im angebrachten Zustand des Bodenelements (47) durch Anheben des Bodenelements (47) relativ zu einer Aufstellfläche angehoben wird.

12. Verfahren zum Einbau einer Hubwerk-Einheit (17) für ein Siegelwerkzeug (11) in eine Schalenverschließmaschine (1), umfassend:
seitliches Einbringen der Hubwerk-Einheit (17) als komplette Einheit in einen unterhalb des Siegelwerkzeugs (11) gelegenen Hubwerk-Aufnahmeraum (19) eines Maschinengestells (3) der Schalenverschließmaschine (1);
Anheben der Hubwerk-Einheit (17) innerhalb des Hubwerk-Aufnahmeraums (19); und
lösbares Verbinden der Hubwerk-Einheit (17) mit dem Maschinengestell (3) in dem Hubwerk-Aufnahmeraum (19) des Maschinengestells (3).

## Claims

1. A tray sealing machine (1), comprising:
a sealing tool (11) including a lower part (11a) of the tool and an upper part (11b) of the tool configured to cooperate to close packaging trays;
a machine frame (3) comprising a space (19) for accommodating a lifter device below the sealing tool (11); and
a lifter unit (17) provided in the space (19) for accommodating a lifter device and secured therein to the machine frame (3) by means of a detachable connection (27, 31, 33), configured to move the lower part (11a) of the tool between a rest position and a sealing position, wherein the lower part (11a) of the tool is raised in the sealing position compared to its position in the rest position,
**characterized in that**
the detachable connection allows the lifter unit (17) to be lowered into the space (19) for accommodating a lifter device; and
the lifter unit (17) can be removed laterally from the space (19) for accommodating a lifter device of the machine frame (3) as a single unit after detaching the detachable connection.

2. The tray sealing machine according to claim 1, wherein the lifter unit (17) is suspended from the machine frame (3).

3. The tray sealing machine according to any one of the preceding claims, wherein the detachable connection comprises vertical rods (31) provided on the machine frame (3) and extending through connection holes (29) penetrating connecting portions (27) of the lifter unit (17).

4. The tray sealing machine according to claim 3, wherein the detachable connection further includes fasteners (33) detachably connected to the rods (31) below the connecting portions (27) of the lifter unit (17).

5. The tray sealing machine according to any one of the preceding claims, wherein the lifter unit (17) comprises a main unit (21) stationary with respect to the machine frame (3), a lifting unit (23) movable with respect to the main unit (21) for lifting and lowering the lower part (11a) of the tool, and a driving unit (25) moving the lifting unit (23) relative to the main unit (21) for lifting the lower part (11a) of the tool.

6. The tray sealing machine according to any one of the preceding claims, comprising a bottom member (47) detachably attached to the machine frame (3) and provided at least in some areas below the lifter unit (17), wherein the bottom member (47) is in particular sufficiently stable so that the tray sealing machine (1) can be lifted relative to a support surface by lifting the bottom member (47).

7. The tray sealing machine according to any one of the preceding claims, wherein the machine frame (3) includes height adjustable feet (49).

8. A method for uninstalling a lifter unit (17) for a sealing tool (11) of a tray sealing machine (1), comprising:
detaching a detachable connection between the lifter unit (17) and a machine frame (3) of the tray sealing machine (1) in a space (19) for accommodating a lifter device of the machine frame (3) located below the sealing tool (11);
lowering the lifter unit (17) within the space (19) for accommodating a lifter device of the machine frame (3); and
removing the lifter unit (17) as a single unit laterally from the space (19) for accommodating a lifter device of the machine frame (3).

9. The method according to claim 8, wherein the machine frame (3) is adjusted in height, in particular by lifting the machine frame (3).

10. The method according to claim 8 or 9, wherein a bottom member (47) fixed below the lifter unit (17) and removably attached to the machine frame (3) is removed.

11. The method according to claim 10, wherein the tray sealing machine (1) is lifted in the attached state of the bottom member (47) by lifting the bottom member (47) relative to a support surface.

12. A method for installing a lifter unit (17) for a sealing tool (11) in a tray sealing machine (1), comprising:
inserting the lifter unit (17) as a single unit laterally into a space (19) for accommodating a lifter device of a machine frame (3) of the tray-sealing machine (1) located below the sealing tool (11);
lifting the lifter unit (17) within the space (19) for accommodating a lifter device; and
connecting the lifter unit (17) detachably to the machine frame (3) in the space (19) for accommodating a lifter device of the machine frame (3).

## Revendications

1. Machine de fermeture de coques (1), comprenant :
un outil de scellage (11) comprend une partie inférieure d'outil (11a) et une partie supérieure d'outil (11b) qui sont configurées pour interagir afin de sceller des coques d'emballage ;
un bâti de machine (3) qui comprend un espace de réception de mécanisme de levage (19) au-dessous de l'outil de scellage (11) ; et
une unité de mécanisme de levage (17) prévue dans l'espace de réception de mécanisme de levage (19) et fixée au bâti de machine (3) au moyen d'une connexion libérable (27, 31, 33), qui est configurée pour déplacer la partie inférieure d'outil (11a) entre une position de repos et une position de scellage, dans laquelle la partie inférieure d'outil (11a) est levée dans la position de scellage par rapport à sa position dans la position de repos,
**caractérisée en ce que**
la connexion libérable permet à l'unité de mécanisme de levage (17) d'être abaissée dans l'espace de réception de mécanisme de levage (19) ; et
l'unité de mécanisme de levage (17), après une libération de la connexion libérable, peut être retirée latéralement à partir de l'espace de réception de mécanisme de levage (19) du bâti de machine (3) sous la forme d'une unité complète.

2. Machine de fermeture de coques selon la revendication 1, dans laquelle l'unité de mécanisme de levage (17) est suspendue au niveau du bâti de machine (3).

3. Machine de fermeture de coques selon l'une quelconque des revendications précédentes, dans laquelle la connexion libérable comprend des tiges verticales (31) prévues au niveau du bâti de machine (3) qui s'étendent à travers des trous de connexion (29) qui sont formés à travers des régions de connexion (27) de l'unité de mécanisme de levage (17).

4. Machine de fermeture de coques selon la revendication 3, dans laquelle la connexion libérable comprend des éléments de fixation (33) qui sont connectés de manière libérable aux tiges (31) au-dessous des régions de connexion (27) de l'unité de mécanisme de levage (17).

5. Machine de fermeture de coques selon l'une des revendications précédentes, dans laquelle l'unité de mécanisme de levage (17) comprend une unité principale (21) fixée au bâti de machine (3), une unité de levage (23) pouvant être déplacée par rapport à l'unité principale (21) pour lever et abaisser la partie inférieure d'outil (11a) et une unité d'entraînement (25) pour déplacer l'une unité de levage (23) par rapport à l'unité principale (21) pour lever la partie inférieure d'outil (11a).

6. Machine de fermeture de coques selon l'une des revendications précédentes, qui comprend un élément de base (47) fixé de manière libérable au bâti de machine (3), qui est prévu au moins par endroits au sous l'unité de mécanisme de levage (17), l'élément de base (47) étant en particulier suffisamment stable pour que la machine de fermeture de coques (1) puisse être levée par rapport à une surface de montage en levant l'élément de base (47).

7. Machine de fermeture de coques selon l'une des revendications précédentes, dans laquelle le bâti de machine (3) comporte des pieds (49) réglables en hauteur.

8. Procédé pour désinstaller une unité de mécanisme de levage (17) pour un outil de scellage (11) d'une machine de fermeture de coques (1), comprenant les étapes consistant à :
libérer une connexion libérable entre l'unité de mécanisme de levage (17) et un bâti de machine (3) de la machine de fermeture de coques (1) dans un espace de réception de mécanisme de levage (19) du bâti de machine (3) situé au-dessous de l'outil de scellage (11) ;
abaisser l'unité de mécanisme de levage (17) vers le bas à l'intérieur de l'espace de réception de mécanisme de levage (19) du bâti de machine (3) ; et
extraire latéralement l'unité de mécanisme de levage (17) sous la forme d'une unité complète à partir d'un espace de réception de mécanisme de levage (19) du bâti de machine (3).

9. Procédé selon la revendication 8, dans lequel le bâti de machine (3) est ajusté en hauteur, en particulier par levage du bâti de machine (3).

10. Procédé selon la revendication 8 ou 9, dans lequel un élément de base (47) fixé au-dessous de l'unité de mécanisme de levage (17) et agencé de manière libérable au niveau du bâti de machine (3) est retiré.

11. Procédé selon la revendication 10, dans lequel la machine de fermeture de coques (1), dans l'état monté de l'élément de base (47), est levée en levant l'élément de base (47) par rapport à une surface de montage.

12. Procédé pour installer une unité de mécanisme de levage (17) pour un outil de scellage (11) dans une machine de fermeture de coques (1), comprenant les étapes consistant à :
disposer latéralement l'unité de mécanisme de levage (17) sous la forme d'une unité complète dans un espace de réception de mécanisme de levage (19), agencé en dessous de l'outil de scellage (11), d'un bâti de machine (3) de la machine de fermeture de coques (1) ;
lever l'unité de mécanisme de levage (17) à l'intérieur de l'espace de réception de mécanisme de levage (19) ; et
connecter de manière libérable l'unité de mécanisme de levage (17) au bâti de machine (3) dans l'espace de réception de mécanisme de levage (19) du bâti de machine (3).
